# EUROPÄISCHE PATENTSCHRIFT

(11) **EP 0 520 309 B1**
(45) Veröffentlichungstag und Bekanntmachung des Hinweises auf die Patenterteilung: **10.01.1996**
(21) Anmeldenummer: 92110195.2
(22) Anmeldetag: 17.06.1992
(51) Int. Cl.: F25B 39/02, F25B 41/06

(54) **Verdampfer für ein Kompressor-Kühlgerät**
Evaporator for a compressor-refrigerator
Evaporateur pour un appareil frigorifique à compresseur

(30) Priorität: 22.06.1991 DE 4120651
(43) Veröffentlichungstag der Anmeldung: 30.12.1992
(62) Teilanmeldung aus: 94113040.3
(73) Patentinhaber: Krupp VDM GmbH, D-58791 Werdohl (DE)
(72) Erfinder: Bitter, Dieter, W-5950 Finnentrop (DE); Bornkessel, Eberhard, W-5768 Sundern 12 (DE); Gehrke, Helmut, W-5880 Lüdenscheid (DE); Stember, Herbert, W-5980 Werdohl (DE); Schnabel, Horst, W-5982 Neuenrade (DE)
(74) Vertreter: Cohausz & Florack Patentanwälte

(56) Entgegenhaltungen:
- DE-B- 1 242 646
- US-A- 2 760 346
- US-A- 2 776 550
- US-A- 4 449 853

## Beschreibung

Die Erfindung betrifft einen Verdampfer für ein Kompressor-Kühlgerät, welches aus einer zweilagigen Verdampferplatine gefertigt ist, zwischen denen mäanderartig verlaufende Kältemittelkanäle sowie ein Einlaß- und ein Auslaßbereich zum Zu- bzw. Abführen des Kältemittels ausgebildet sind, mit einem mit dem Auslaßbereich verbundenen Saugrohr, welches an eine Saugseite des Kompressors anschließbar ist, und mit einem Kapillarrohr zum Zuführen von flüssigem Kältemittel in den Einlaßbereich, welches das Saugrohr außerhalb des Verdampfers durchsetzt und an einen Verflüssiger anschließbar ist. Derartig gestaltete Verdampfer sind beispielsweise aus der DE-B-1 242 646 bekannt und in vielen Haushaltskühlschränken in Benutzung.

Die Erfindung befaßt sich nun bezüglich des Kältemittelkreislaufes, insbesondere mit dem Kältemitteleinlaß in den Verdampfer, der bei den bekannten Kühlgeräten über ein dem benötigten Drosseleffekt entsprechend langes Drossel-Kapillarrohr, das nach dem praktizierten Stand der Technik die Kältemittelzuführungsleitung darstellt, erfolgt. Dieses Drossel-Kapillarrohr ist regelmäßig bis in den Einlaßbereich des Kältemittelkanals durch einen entsprechenden Einlaßanschub hineingeführt und liegt beim sogenannten Einrohranschluß mit einem Abschnitt seiner Länge auch im Auslaßbereich des Kältemittelkanals. Der Kältemittelkanal selbst verläuft mäanderartig in einer aus zwei miteinander verschweißten Aluminiumblechen, beispielsweise nach dem sogenannten Rollbondverfahren hergestellten, ursprünglich ebenen, dann zum Kühlfach geformten Verdampferplatine und schließt auslaßsseitig mit einem in das Kanalende druckdicht eingesetzten Aluminiumrohrstutzen, dem sogenannten Saugrohr ab.

Das Drossel-Kapillarrohr ist heute bei der Mehrzahl der hergestellten Kühlschranktypen so lang, daß es im Einlaufbereich des Kältemittelkanals des Verdampfers nur noch zu einem kleinen Teil untergebracht werden kann und zum großen Teil, häufig mit einer Teillänge von mehreren Metern, außerhalb des Verdampfers liegt. Diese Teillänge wird regelmäßig ringbundartig zu einer sogenannten Kapillarlocke aufgewickelt.

Mit der in jüngerer Zeit vollzogenen Einführung neuer Kältemittel, die andere Stoffeigenschaften als die bisherigen haben, aber auch ein eigenes Übergangsverhalten von der flüssigen zur gasförmigen Phase im Kältemittelkreislauf zeigen, war die Drosselstrecke bei gleichem Kapillarrohrinnendurchmesser zu verlängern, wodurch sich die Kapillarlocke noch vergrößerte.

Eine erste Fertigungsvereinfachung konnte bereits dadurch erreicht werden, daß für Verdampfer verschiedenen Typs Drossel-Kapillarrohre verwendet werden, die alle einen Außendurchmesser von beispielsweise 1,9 mm haben, mit Innendurchmessern von beispielsweise 0,55 bis 1,05 mm eine typbedingte Anpassung ermöglichen. So lassen sich wenigstens Anschlüsse des Drossel-Kapillarrohres oder Durchbrüche hierfür einheitlich gestalten. Das Mitschleppen der Kapillarlocke in den Endschritten der Fertigung stellt jedoch nach wie vor eine Behinderung dar, wie auch die Kapillarlocke die Packungsdichte der Verdampfer beim Transport zu den Kühlgeräteherstellern ungünstig bestimmt.

Aufgabe der Erfindung ist es, die durch die zahlreichen Kühlgerätetypen bedingte Vielfalt in der Fertigung der Verdampfer zu vereinfachen und dabei den Folgen des Einsatzes neuer Kältemittel geringerer Viskosität Rechnung zu tragen.

Erfindungsgemäß ist nun der gattungsgemäße Verdampfer gekennzeichnet durch die Anordnung eines Führungsrohres, dessen Innendurchmesser etwas größer ist als der Außendurchmesser des Kapillarrohrs und dessen Außendurchmesser wesentlich kleiner ist als der Innendurchmesser des Saugrohrs, und dessen äußeres Ende im Einlaßbereich mündet, wobei Ein- und Auslaßbereich durch die äußere Rohrwandung des Führungsrohres und eine Engstelle zwischen den beiden Verdampferplatinen voneinander getrennt sind, und wobei das Kapillarrohr in einem ersten Längenabschnitt L1 des Führungsrohres angeordnet ist, und darin endet, während das Führungsrohr einen anschließenden zweiten Längenabschnitt L2 mit gegenüber dem kapillaren Durchströmquerschnitt erweiterten Querschnitt aufweist, der mit dem Einlaßbereich verbunden ist.

Zwischen Drossel-Kapillarrohr und Führungsrohr wird regelmäßig ein lötpassungsgroßer Spalt eingestellt, durch dessen Füllung beim Löten die Verbindung der Rohre erfolgt.

Die Erfindung ermöglicht eine weitgehende Standardisierung der Verdampferfertigung und erlaubt im Fertigungsablauf grundsätzlich das getrennte Fertigen der noch drossel-kapillarrohrfreien Verdampfer und der zugehörigen Kapillarrohre bis zu einer Endmontage, bei der das Kapillarrohr in das Führungsrohr eingebaut, d.h. in dieses beliebig weit eingesteckt oder durch dieses hindurchgesteckt und schließlich mit diesem verlötet wird. Länge, Art und Einbau der Führungsrohre in die Verdampferplatinen kann auf eine geringe Zahl von Bauvarianten reduziert und damit der Fertigungsablauf vereinfacht werden.

Eine Ausgestaltung der Erfindung sieht vor, daß das Führungsrohr eine Einschnürung als Anschlag für das verdampferseitige Ende des Drossel-Kapillarrohres aufweist.

Bevorzugt ist zwischen dem Saugrohr und einer Saugleitung zum Kompressor ein gebogenes Zwischenrohr angeordnet, welches von dem Kapillarrohr und dem Führungsrohr durchsetzt wird, daß die Einschnürung in Einströmrichtung gesehen hinter dem Durchbruch des Zwischenrohres und damit innerhalb des durch das Zwischenrohr, das Saugrohr und den Einlaßbereich des Kältemittelkanals gebildeten Bereiches liegt. Es ist auch zweckmäßig, das Ende des Führungsrohres trichterförmig zu erweitern, um das Einstecken des Drossel-Kapillarrohres in das Führungsrohr und das Verlöten beider Teile zu erleichtern.

Insgesamt ermöglicht es die Erfindung, sich unterschiedlichen Konstruktionswünschen der Kühlgerätehersteller problemlos anzupassen.

Die Erfindung wird nachfolgend anhand eines Ausführungsbeispiels erläutert.
- Fig. 1: zeigt in schematischer und in ganz oder teilweise geschnittener Darstellung einen Verdampfer eines Kühlgerätes mit einem Einrohranschluß.

In der aus zwei aufeinander liegenden, bis auf die Kanalbereiche miteinder verbundenen Aluminiumblechen hergestellten Verdampferplatine 1 verläuft ein Kältemittelkanal 2, zu dem ein Einlaßbereich 3 und ein Auslaßbereich 4 gehören. Ein Pfeil 5 deutet die Einströmrichtung, ein weiterer Pfeil 6 deutet die Ausströmrichtung an.

Der Einlaßbereich des Kältemittelkanals 2 wird über ein Drossel-Kapillarrohr 7 beschickt. Dieses Drossel-Kapillarrohr 7, das regelmäßig aus Kupfer ist, steckt in einem ebenfalls aus Kupfer hergestellten Führungsrohr 8, das vom Saugrohr 10 gehalten ist. Während Verdampfer von Kühlgeräten regelmäßig zu einem Kühlfach geformt sind, zeigt Fig. 1 einen ebenen Verdampfer, dessen Kältemittelkanal 2 teilweise durch eine gestrichelte Linie angedeutet ist. Das teilweise im Zwischenrohr 11 liegende Führungsrohr 8 durchdringt die Rohrwand des Zwischenrohres 11 in dessen S-förmigem Bogen 14 und endet im Saugrohr 10. Das Saugrohr 10 wird über eine Lötverbindung 16 in der Verdampferplatine gehalten. Eine Lötstelle 17 hält das Drossel-Kapillarrohr 7 im Führungsrohr 8.

Die Engstelle 19 im Einlaßbereich 3 bildet die innere Fixierung der Kältemittelzuführungsleitung. Die äußere Fixierung erfolgt in einem Durchbruch 20 der Rohrwand des Zwischenrohres 11, in den das Führungsrohr 8 eingelötet ist. Dem Kältemittelauslaß dient ein Saugrohr 10. Das Führungsrohr 8 ist an seinem äußeren Ende zu einem Trichter 21 erweitert und weist eine Einschnürung 22 als Anschlag für das Drossel-Kapillarrohr 7 auf.

Am verdampferseitigen Ende des Zwischenrohres 11 ist eine Aufdornung 23 vorgeshen, in die das Saugrohr 10 mit Lötpassung eingesteckt ist. So läßt sich eine besonders zuverlässige Cu/Al-Lötverbindung herstellen.

## Patentansprüche

1. Verdampfer für ein Kompressor-Kühlgerät, welches aus einer zweilagigen Verdampferplatine (1) gefertigt ist, zwischen denen mäanderartig verlaufende Kältemittelkanäle (2) sowie ein Einlaß- und ein Auslaßbereich (3,4) zum Zu- bzw. Abführen des Kältemittels ausgebildet sind, mit einem mit dem Auslaßbereich verbundenen Saugrohr (10), welches an eine Saugseite des Kompressors anschließbar ist, und mit einem Kapillarrohr (7) zum Zuführen von flüssigem Kältemittel in den Einlaßbereich (3) welches das Saugrohr (10) außerhalb des Verdampfers durchsetzt und an einen Verflüssiger anschließbar ist,
**gekennzeichnet durch** die Anordnung eines Führungsrohres (8), dessen Innendurchmesser etwas größer ist als der Außendurchmesser des Kapillarrohrs (7), und dessen Außendurchmesser wesentlich kleiner ist als der Innendurchmesser des Saugrohrs (10), und dessen äußeres Ende im Einlaßbereich (3) mündet, wobei Ein- und Auslaßbereich durch die äußere Rohrwandung des Führungsrohres und eine Engstelle (19) zwischen den beiden Verdampferplatinen voneinander getrennt sind, und wobei das Kapillarrohr (7) in einem ersten Längenabschnitt L1 des Führungsrohres (8) angeordnet ist und darin endet, während das Führungsrohr (8) einen anschließenden zweiten Längenabschnitt L2 mit gegenüber dem kapillaren Durchströmquerschnitt erweiterten Querschnitt aufweist, der mit dem Einlaßbereich (3) verbunden ist.

2. Verdampfer nach Anspruch 1,
**dadurch gekennzeichnet**, daß das Führungsrohr (8) eine Einschnürung (22) als Anschlag für das verdampferseitige Ende des Kapillarrohres (7) aufweist.

3. Verdampfer nach Anspruch 2,
**dadurch gekennzeichnet**, daß zwischen dem Saugrohr (10) und einer Saugleitung zum Kompressor ein gebogenes Zwischenrohr (11) angeordnet ist, welches von dem Kapillarrohr (7) und dem Führungsrohr (8) durchsetzt wird, daß die Einschnürung (22) in Einströmrichtung gesehen hinter dem Durchbruch (20) des Zwischenrohres (11) und damit innerhalb des durch das Zwischenrohr (11), das Saugrohr (10) und den Einlaßbereich (3) des Kühlmittelkanals (2) gebildeten Bereiches liegt.

4. Verdampfer nach einem der Ansprüche 1 bis 3,
**dadurch gekennzeichnet**, daß das äußere Ende des Führungsrohres (8) zu einem Trichter (21) erweitert ist.

## Claims

1. An evaporator for a compressor-refrigerator produced from an evaporator plate (1) comprising two layers, between which refrigerant channels (2) extending meander-fashion and also an inlet zone (3) and an outlet zone (4) for the supply and discharge of the refrigerant are formed, the evaporator having a suction tube (10) which is connected to the outlet zone and can be connected to a suction side of the compressor, and a capillary tube (7) which supplies liquid refrigerant to the inlet zone (3) and which extends through the suction tube (10) outside the evaporator and can be connected to a liquefier, characterized by the arrangement of a guide tube (8) whose internal diameter is slightly larger than the external diameter of the capillary tube (7) and whose external diameter is substantially smaller than the internal diameter of the suction tube (10) and whose outer end discharges in the inlet zone (3), the inlet and outlet zones being separated from one another by the outer wall of the guide tube and a constriction (19) between the two evaporator plates, while the capillary tube (7) is disposed in a first length portion L1 of the guide tube (8) and terminates therein, the guide tube (8) having a following second length portion L2 which has a cross-section widened in comparison with the capillary flow cross-section and is connected to the inlet zone (3).

2. An evaporator according to claim 1, characterized in that the guide tube (8) has a narrowed portion (22) as a stop for the evaporator side end of the capillary tube (7).

3. An evaporator according to claim 2, characterized in that disposed between the suction tube (10) and a suction line to the compressor is an intermediate bent tube (11) through which the capillary tube (7) and the guide tube (8) extends, and viewed in the direction of flow, the narrowed portion (22) lies downstream of the lead-through (20) of the intermediate tube (11) and therefore inside the zone formed by the intermediate tube (11), the suction tube (10) and the inlet zone (3) of the refrigerant channel (2).

4. An evaporator according to one of claims 1 to 3, characterized in that the outer end of the guide tube (8) is widened to form a funnel (21).

## Revendications

1. Evaporateur pour un appareil frigorifique à compresseur, qui comprend une plaque d'évaporateur (1) à deux couches, entre lesquelles sont configurés des canaux de réfrigérant (2) s'étendant en méandres ainsi qu'une région d'entrée et une région de sortie (3, 4) respectivement pour l'alimentation et pour l'évacuation du réfrigérant, avec un tuyau d'aspiration (10), qui est relié à la région de sortie et peut être raccordé à un côté d'aspiration du compresseur, et avec un tube capillaire (7) pour l'apport de réfrigérant liquide dans la région d'entrée (3), tube qui traverse le tuyau d'aspiration (10) en dehors de l'évaporateur et peut être raccordé à un condenseur,
**caractérisé** par la disposition d'un tube de guidage (8) dont le diamètre intérieur est légèrement supérieur au diamètre extérieur du tube capillaire (7) et dont le diamètre extérieur est nettement inférieur au diamètre intérieur du tuyau d'aspiration (10), et dont l'extrémité extérieure débouche dans la région d'entrée (3), les régions d'entrée et de sortie étant séparées l'une de l'autre par la paroi tubulaire extérieure du tube de guidage et par un passage resserré (19) entre les deux plaques d'évaporateur, et le tube capillaire (7) étant disposé dans un premier tronçon longitudinal L1 du tube de guidage (8) et s'y terminant, tandis que le tube de guidage (8) présente un second tronçon longitudinal consécutif L2 de section élargie par rapport à la section d'écoulement capillaire, tronçon qui est relié à la région d'entrée (3).

2. Evaporateur selon la revendication 1, **caractérisé** en ce que le tube de guidage (8) présente un rétrécissement (22) comme butée pour l'extrémité côté évaporateur du tube capillaire (7).

3. Evaporateur selon la revendication 2, **caractérisé** en ce qu'un tuyau intermédiaire coudé (11), qui est traversé par le tube capillaire (7) et le tube de guidage (8), est disposé entre le tuyau d'aspiration (10) et une conduite d'aspiration menant au compresseur, et en ce que le rétrécissement (22) se trouve, considéré dans la direction du flux entrant, après la traversée (20) du tuyau intermédiaire (11) et donc à l'intérieur de la région formée par le tuyau intermédiaire (11), le tuyau d'aspiration (10) et la région d'entrée (3) du canal de réfrigérant (2).

4. Evaporateur selon l'une des revendications 1 à 3, **caractérisé** en ce que l'extrémité extérieure du tube de guidage (8) est élargie en un entonnoir (21).
